# EUROPÄISCHE PATENTSCHRIFT

(11) **EP 2 804 506 B1**
(45) Veröffentlichungstag und Bekanntmachung des Hinweises auf die Patenterteilung: **01.06.2016**
(21) Anmeldenummer: 13701367.8
(22) Anmeldetag: 22.01.2013
(51) Int. Cl.: A47C 7/70, A47B 17/03, A47B 17/06

(54) **KOPPLUNGSANORDNUNG UND MÖBELSTÜCK**
COUPLING ARRANGEMENT AND FURNITURE PIECE
DISPOSITIF DE COUPLAGE ET PIÈCE DE MOBILIER

(30) Priorität: 22.01.2012 DE 102012200861
(43) Veröffentlichungstag der Anmeldung: 26.11.2014
(73) Patentinhaber: Halde, Benjamin, 80336 München (DE)
(72) Erfinder: Halde, Benjamin, 80336 München (DE)
(74) Vertreter: Horn Kleimann Waitzhofer Patentanwälte PartG mbB
(86) Internationale Anmeldenummer: PCT/EP2013/000187
(87) Internationale Veröffentlichungsnummer: WO 2013/107658

(56) Entgegenhaltungen:
- US-A- 330 409
- US-A- 332 360
- US-A- 2 613 726

## Beschreibung

Die vorliegende Erfindung betrifft eine Kopplungsanordnung zum Koppeln von zwei Platten miteinander, beispielsweise zum Einsatz bei verschiebbaren und/oder gegeneinander verdrehbaren Tischplatten. Ferner wird ein Möbelstück vorgeschlagen.
Insbesondere beim Möbelbau besteht bei flexibel gestaltbaren Möbelstücken die Notwendigkeit, Drehungen und Verschiebungen von Platten oder Teilkörpern von Möbelstücken durchzuführen. Drehungen werden dabei häufig über Scharniermechanismen vollzogen und Verschiebungen mit Hilfe von aufgesetzten Führungsschienen in Kombination mit Rollen. In der Vergangenheit wurden auch komplizierte Gelenkmechanismen eingesetzt, die ein gleichzeitiges Verschieben und Drehen von Teilmöbeln gegeneinander ermöglichten.
Bei speziellen Platzverhältnissen, beispielweise bei Möbelstücken in Eckensituationen, sind Drehungen und Verschiebungen räumlich erschwert. Außerdem sind häufig schwere Tischplatten gegeneinander zu verschieben, was einen besonders robusten Mechanismus voraussetzt. Aus der US 556,707 ist ein Schreibtisch bekannt, bei dem eine kleinere Schreibtischplatte über zwei Führungspins, die in Führungsrinnen verschoben werden, zu einer Auflageflächenverbreiterung oder -vergrößerung führt. Die zusätzliche kleine Schreibtischplatte wird dann seitlich fixiert.
Eine weitere Kopplungsanordnung ist aus der US330409A benannt.
Häufig ist es aber notwendig, schwere Platten miteinander zu koppeln und zu verschieben. Wünschenswert ist beispielsweise die Möglichkeit, bewegbare Platten einerseits zu führen und andererseits miteinander sicher zu verbinden. Vor diesem Hintergrund besteht eine Aufgabe der vorliegenden Erfindung darin, verbesserte Kopplungsmöglichkeiten zu schaffen.
Demgemäß wird eine Kopplungsanordnung für zwei relativ zueinander bewegbare Platten mit einer ersten und einer zweiten Führungsbahn und einem ersten und einem zweiten Führungspin zum Eingriff in die Führungsbahn vorgeschlagen. Dabei beschreibt die erste Führungsbahn zumindest einen geraden Streckenabschnitt mit einem Anfangspunkt und einem Endpunkt. Insbesondere in einer Kopplungsposition der Platten zueinander beschreibt die zweite Führungsbahn einen ersten geraden Abschnitt, welcher parallel zu der ersten Führungsbahn angeordnet ist, einen Kreisabschnitt und einen zweiten geraden Abschnitt, welcher parallel zu der ersten Führungsbahn verläuft, wobei ein Kreismittelpunkt des Kreisabschnitts im Endpunkt der geraden Strecke der ersten Führungsbahn liegt.

Die Anordnung der Führungsbahnen zueinander ermöglicht sequenziell eine Translation, Rotation und erneute Translation. Dadurch kann die Kopplungsanordnung effizient in Möbelstücke eingesetzt werden, die beispielsweise in Ecken angeordnet sind. Dabei können die geraden Strecken der Führungsbahnen beispielsweise entlang der Winkelhalbierenden einer Raumecke oder einer Tischecke angeordnet werden.

In einer Ausführungsform umfasst die erste Führungsbahn ausschließlich eine gerade Strecke.

Die Kopplungsanordnung erlaubt insbesondere entweder eine Translation oder eine Rotation in einer jeweiligen Position der Platten. Ein Drehen oder Rotieren gleichzeitig mit einer Verschiebung ist bevorzugt aufgrund der Geometrie der Führungsbahnen nicht möglich.

Die Führungsbahnen können beispielsweise in der Art von Nuten und die Führungspins oder Führungsstifte in der Art von Nutsteinen ausgeführt sein. Es ist möglich, die Führungsbahn in einer ersten Kopplungsplatte und die Führungspins an einer zweiten Kopplungsplatte vorzusehen, wobei die Kopplungsplatten an die relativ zueinander bewegbaren Platten eines Möbelstücks angebracht, eingelassen oder integriert sind.

Bei der vorgeschlagenen Kopplungsanordnung sind keine Gelenke oder Scharniere eingesetzt, die eine Herstellung von Kopplungsanordnungen erschweren. Außerdem wird durch die Kombination von Führungsbahnen mit Führungspins eine besonders robuste Anordnung geschaffen, die erlaubt, auch schwere Platten aufeinander zu lagern. Beispielsweise können die beiden bewegbaren Platten aufeinander liegen und mit der Kopplungsanordnung geführt sein.

Es kann dabei mindestens eine Führungsbahn eine Führungsnut mit mehreren Stufen aufweisen. Die Stufen schaffen einen verbesserten seitlichen Halt der Führungspins in den Führungsbahnen.

Es ist denkbar, dass die Führungsbahnen in oder an unterschiedlichen Kopplungsplatten angeordnet sind. Beispielsweise ist die erste Führungsbahn in einer ersten Kopplungsplatte angeordnet, und die zweite Führungsbahn ist in einer zweiten Kopplungsplatte angeordnet.

Bei einer Ausführungsform der Kopplungsanordnung hat mindestens eine Führungsbahn einen Hinterschnitt. Zusammen mit einem entsprechend geformten Führungspin erlaubt der Hinterschnitt eine besonders sichere Führung. Insbesondere ist beispielsweise ein Führungspin derart geformt, dass der Führungspin in einem in die Führungsbahn eingesetzten Zustand auch die beiden Kopplungsplatten aneinander hält.
Ein Führungspin kann insbesondere eine Kugelform umfassen, oder einen Flachzylinder aufweisen, der mit seiner flachen Seite in der Führungsbahn aufliegt.
Insofern ergibt sich durch die Kombination von geeigneten Führungspins und Führungsbahnen mit Hinterschnitt auch eine sichere Befestigung von zueinander bewegbaren Platten miteinander. Bei der Ausgestaltung der Führungsbahnen mit Hinterschnitt ergibt sich eine Führung der Platten zueinander nur entlang der vorgegebenen Trajektorien in einer Ebene durch die Geometrie der Führungsbahn. Ein Auseinandernehmen oder Herausfallen von Führungspins aus der Führungsbahn wird weitestgehend verhindert.
In Ausführungsformen der Kopplungsanordnung hat die erste und/oder die zweite Führungsbahn eine Einsetzausnehmung zum Einsetzen eines Führungspins in die Führungsbahn. Insofern ist eine Verbreiterung oder Vergrößerung an einem Anfangs- oder Endpunkt der jeweiligen Führungsbahn denkbar. An dieser Einsetzausnehmung ist dann der Nutstein bzw. Führungspin leicht einsetzbar und kann in den Hinterschnitt hineingeschoben werden. Es ergibt sich eine besonders sichere Führung dadurch.
Vorzugsweise ist darüber hinaus ein Verschlusselement zum Einsetzen in die Einsetzausnehmung und zum Verschließen der Einsetzausnehmung vorgesehen, Dadurch wird ein Herausrutschen des Führungspins aus der Führungsbahn verhindert. Insofern erfolgt eine sichere Kopplung von bewegbaren Platten zueinander, wobei eine wohldefinierte Führung einerseits entlang der Translationsvorgaben durch die Geometrie der Führungsbahnen und andererseits einer Rotation um beispielsweise den Endpunkt der ersten Führungsbahn erfolgen kann.

Vorzugsweise verlaufen der erste und der zweite gerade Abschnitt der zweiten Führungsbahn in einem selben Abstand von der ersten Führungsbahn. Beispielsweise entspricht der Radius des Kreisabschnitts dem Abstand der parallelen geraden Abschnitte. Beispielsweise ergibt sich bei einer Ausführung des Kreisabschnitts als Viertelkreisabschnitt eine definierte Drehung von zueinander bewegbaren Platten um 90°. Es sind jedoch auch Rotationen um andere Winkelbereiche denkbar. Beispielsweise kann der Kreisabschnitt der zweiten Führungsbahn derart ausgestaltet sein, dass eine Drehung um 180° möglich ist.

Vorzugsweise kreuzen sich die Führungsbahnen nicht. Außerdem haben die Führungsbahnen vorzugsweise keine Bifurkation, verzweigen sich also nicht. Dadurch kann eine verkantungssichere zuverlässige Führung erfolgen.

In weiteren Ausführungsformen der Kopplungsanordnung umfassen die ersten und die zweiten Führungsbahnen ausschließlich gerade Abschnitte und Kreisbogenabschnitte. Durch diese einfache Ausgestaltung ist eine sichere Führung möglich, und praktisch kein Verkanten der beiden Führungspins in den Führungsbahnen möglich.

Die Führungspins haben zueinander eine feste Anordnung. Die Führungspins können beispielsweise fest an einer Kopplungsplatte oder einer Möbelplatte befestigt sein.

Bei Ausführungsformen sind die Führungsbahnen beispielsweise in einer Kopplungsplatte angeordnet, welche zumindest teilweise aus einem Kunststoffmaterial gefertigt ist. Kunststoffmaterial lässt sich leicht bearbeiten, so dass insbesondere über einen Materialabtrag die Führungsbahnen realisiert werden können. Bei Ausführungsformen sind die Führungsbahnen in der Art einer Nut in das Kopplungsplattenmaterial gefräst.

Zum Beispiel umfasst die Kopplungsanordnung eine erste Kopplungsplatte, in welcher die Führungsbahnen angeordnet sind und eine zweite Kopplungsplatte, an welcher die Führungspins angeordnet sind.

Bei einer weiteren Ausführungsform der Kopplungsanordnung sind die erste Führungsbahn und der zweite Führungspin zum Eingriff in die zweite Führungsbahn in oder an einer ersten Kopplungsplatte angeordnet. Die zweite Führungsbahn und der erste Führungspin zum Eingriff in die erste Führungsbahn sind dann an einer zweiten Kopplungsplatte angeordnet. Insofern ergibt sich eine besonders sichere Kopplung der Kopplungsplatten miteinander, die außerdem eine besonders zuverlässige Führung und Drehung der Platten ermöglichen.

In Ausführungsformen der Kopplungsanordnung hat eine Kopplungsplatte eine erste Platte mit einer die erste Platte durchstoßenden Führungsbahn und eine zweite geschlossene Platte, welche auf der ersten Platte angeordnet ist und die Führungsbahn einseitig verschließt. Durch eine zweiteilige Ausführung ist die Fertigung erleichtert und ein Hinterschnitt zur sicheren Aufnahme von Nutsteinen aufwandsgünstig herstellbar.

Vorzugsweise umfasst die Kopplungsanordnung genau zwei Führungsbahnen und genau zwei Führungspins. Die Führungspins können beispielsweise kreisförmige Profile haben oder rund oder kugelförmig mit einem Ansatzstift sein. Es können auch mehrere Führungsbahnen und Pins vorgesehen werden.

Ausführungsformen der Kopplungsanordnung haben mindestens drei Führungsbahnen und drei Führungspins, wobei die Führungspins insbesondere ein Dreieck bilden. Die Führungsbahnen sind vorzugsweise mindestens abschnittsweise parallel zueinander.

Es wird ferner ein Möbelstück mit einer ersten Platte und einer zweiten Platte vorgeschlagen. Die erste und die zweite Platte sind mit Hilfe einer Kopplungsanordnung wie zuvor beschrieben miteinander gekoppelt. Die Kopplung ist dabei derart, dass von einer Ausgangsposition der Platten nacheinander eine geführte Translation und eine geführte Rotation der Platten zueinander erfolgen kann.

Beispielsweise sind die beiden Platten in einer Ecke zunächst deckungsgleich. Anschließend erfolgt eine Translation entlang der beiden geraden Abschnitte der Führungsbahnen, die insbesondere parallel zu der Winkelhalbierenden der Ecke verlaufen. Anschließend erfolgt eine Rotation um den Endpunkt der ersten Führungsbahn, wobei die Rotationsachse in der Fläche der beiden Platten liegt. Die Rotation ist in Abhängigkeit von der Ausgestaltung des Kreisbogenabschnitts, beispielsweise zu 90°, festgelegt. Anschließend erfolgt eine geführte Translation wieder zurück in die Ecke, wobei die beiden Platten entgegen der Ausgangsposition um 90° gedreht sind.

In Ausführungsformen sind die erste und die zweite Platte zum gegenseitigen Verschwenken vertikal angeordnet. Die Kopplungsanordnung ist aufgrund der zuverlässigen Führung und Kopplung der Führungspins und -Bahnen miteinander auch geeignet, entgegen der Schwerkraft in vertikaler Einbausituation eine zuverlässige Schwenkbewegung zu gewährleisten.

Als Möbelstück kommt beispielsweise in Frage: ein Tisch, ein Sitzmöbel, ein Regal oder ein Schrank. Es ist insbesondere möglich, Flugzeug- oder Pullmannsitze mit der Kopplungsanordnung zum Ausbilden eines Schwenktisches auszustatten. In einer weiteren Ausführungsform koppelt die Kopplungsanordnung eine Fußstütze an einem Stuhl oder Sitz, wobei zwei Kopplungsanordnungen vertikal befestigt sind und zwischen den beiden Kopplungsanordnungen die Fußstütze verläuft.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen der Kopplungsanordnung. Dabei wird der Fachmann auch Einzelaspekte als Verbesserungen oder Ergänzungen zu der jeweiligen Grundform der Erfindung hinzufügen oder abändern.

Weitere vorteilhafte Ausgestaltungen und Aspekte der Erfindung sind Gegenstand der Unteransprüche sowie der im Folgenden beschriebenen Ausführungsbeispiele. Im Weiteren wird die Erfindung anhand von bevorzugten Ausführungsformen unter Bezugnahme auf die beigelegten Figuren näher erläutert.

Es zeigt dabei:
Fig. 1 - 3 : perspektivische Ansichten einer Ausführungsform eines Möbelstücks;
Fig. 4: eine schematische Schnittansicht der Ausführungsform eines Möbelstücks;
Fig. 5: eine Draufsicht einer Ausführungsform einer Kopplungsanordnung;
Fig. 6: eine perspektivische Ansicht der Ausführungsform einer Kopplungsanordnung;
Fig. 7: eine schematische Schnittansicht der Ausführungsform einer Kopplungsanordnung;
Fig. 8: schematische Schnittansichten von Ausführungsformen für Führungsbahnen und Führungspins für eine Kopplungsanordnung;
Fig. 9: schematische Draufsichten einer zweiteiligen Ausführungsform einer Kopplungsanordnung zur Erläuterung der geführten Bewegungsabläufe;
Fig. 10: eine schematische Schnittansicht einer Ausführungsform für Führungsbahnen und Führungspins in verschiedenen Kopplungsplatten;
Fig. 11: eine schematische Draufsicht einer zweiteiligen Ausführungsform einer Kopplungsanordnung mit Führungsbahnen und Führungspins in verschiedenen Kopplungsplatten;
Fig. 12: eine schematische Draufsicht einer Ausführungsform einer Führungsbahn;
Fig. 13: schematische Ansichten von Ausführungsformen für Führungspins;
Fig. 14: eine schematische Schnittansicht einer alternativen Ausführungsform einer Kopplungsplatte;
Fig. 15 - 17: Ausführungsbeispiele für Möbelstücke mit schwenkbaren Elementen, die mit Hilfe einer Kopplungsanordnung gekoppelt sind; und
Fig. 18: eine schematische Draufsicht einer Variante einer Kopplungsanordnung mit drei Führungsbahnen und Führungspins.

In den Figuren sind gleiche oder funktionsgleiche Elemente mit denselben Bezugszeichen versehen worden, sofern nichts anderes angegeben ist.

Die Fig. 1 bis 3 zeigen perspektivische Ansichten einer Ausführungsform eines Möbelstücks, das zwei miteinander gekoppelte und geführte Möbelplatten umfasst. Das Möbelstück ist in der Art eines Eckmöbels als Schreibtisch dargestellt. Dabei sollen zwei aufeinander aufliegende Platten gegeneinander gedreht werden.

Das Möbelstück 100 hat dabei insbesondere eine erste Arbeitsplatte 12 und eine zweite darauf aufliegende Arbeitsplatte 13, die Teil eines L-förmigen Tisches ist. Dabei bildet die Arbeitsplatte 13 einen ersten Schenkel des Ls und eine senkrechte seitliche Stütze 14 den zweiten Schenkel des Ls. In der Darstellung der Fig. 1 sieht man ferner eine Verdeckwand 15 vorne rechts. Die beiden Platten 12, 13 des Möbelstücks 100 sind über eine Kopplungsanordnung 10 miteinander gekoppelt. Man erkennt in der Orientierung der Fig. 1 hinten links liegenden Ecke 26 eine in die Platte 12 integrierte Kopplungsplatte 11.

Es ist nun insbesondere gewünscht und möglich, durch die im Weiteren beschriebene Kopplungsanordnung 10 zunächst eine Translation T1 entlang der Winkelhalbierenden der Ecke vorzunehmen. Dies ist mit dem Pfeil T1 angedeutet. Anschließend erfolgt eine Rotation R1 um eine Rotationsachse, die senkrecht und in der Fläche der Platten 12 bzw. 13 liegt. Die Fig. 2 zeigt die Position, in der die obere Tischplatte 13 zunächst translatiert ist und um die Drehung R1 senkrecht gegenüber die Tischplatte 12 gestellt ist. Man erkennt in der Darstellung der Fig. 2 ferner Stauraum 16 unterhalb der ersten Platte 12.

Die Führung der ersten Translation T1 erfolgt dabei derart, dass für die Rotation der Platte 13 keinerlei Überhang der Platte 13 gegenüber der Platte 12 nach hinten hin zu der Ecke 26 oder die angrenzende Seite benötigt wird. Anschließend wird wie in der Fig. 3 dargestellt ist, eine weitere Translation T2 durchgeführt. Im Endzustand sind die beiden Platten 12, 13 um 90° gegenüber verdreht. Die beiden Ecken 26 liegen wieder übereinander. Selbstverständlich kann die Bewegung wieder umgekehrt werden, oder die Platten 12, 13 erreichen Zwischenpositionen.

Es ist möglich die geführte relative Bewegung der Platten 12, 13 zueinander an die Einbau- oder Standgegebenheiten des jeweiligen Möbelstücks anzupassen. Die geführte Verschiebung bzw. Translation und der Drehpunkt bzw. die Rotationsachse ergeben sich insbesondere auch aus der Länge der geraden Abschnitte 21, 23 im Verhältnis zu der Länge der geraden Strecke der ersten Führungsbahn 1. Beispielsweise kann die zweite Translation T2 durch eine Verkürzung des Abschnitts 23 gegenüber der Länge des Abschnitts 21 verringert werden. Außerdem könnte, beispielsweise durch Ausbildung eines Halbkreisbogens des Kreisabschnitts 22 eine Drehbarkeit um 180° der Platten 12, 13 zueinander vorgegeben werden. Die Kopplungsanordnung 10 lässt flexible Gestaltungen zu.

Die Fig. 3 zeigt ferner einen Auszug 17 als Ablagefläche in der sichtbaren Seite des L-förmigen Stückes aus den Schenkeln 13 und 14. Die eingesetzte Kopplungsanordnung 10 erkennt man in der Fig. 4 in einer schematischen Querschnittsansicht des Möbelstücks 100. Man erkennt den unteren Möbelteil mit der Platte 12. Darauf ist das L-förmige Stück mit der horizontalen Tischplatte 13 und der seitlichen Stützplatte 14 angeordnet. In die Platte 12 ist eine Kopplungsplatte 11 eingearbeitet. Die Kopplungsplatte 11 umfasst dabei zwei Führungsnuten oder Führungsbahnen 1, 2 die in der Schnittansicht der Fig. 4 schematisch dargestellt sind. In die Führungsbahnen 1, 2 greifen Führungspins 5, 6 ein, welche an der Unterseite der Platte 13 angeordnet sind.

Die Führungspins sind beispielsweise in der Art von Nutsteinen in den nutförmigen Führungsbahnen 1, 2 geführt.

Um die Führung der Translation und Drehung besser zu erläutern, sind in den Fig. 5 bis 7 Draufsichten, perspektivische Ansichten und Schnittbilder der Kopplungsanordnung 10 schematisch dargestellt. Dabei ist im Wesentlichen die untere Kopplungsplatte 11 erläutert. Die Kopplungsplatte 11 ist beispielsweise aus Kunststoff gefertigt und hat gefräste Führungsbahnen 1, 2. Die Platte ist in Bezug auf die Orientierung der Fig. 1 bis 3 mit der oberen linken Ecke 26 in Richtung zu der Ecke 26 angeordnet.

Insofern ergibt sich eine erste Führungsbahn 1, die eine gerade Strecke von einem Anfangspunkt A1 zu einem Endpunkt E1 beschreibt. Die gerade Strecke der Führungsbahn 1 bildet beispielsweise oder ist bei Einbau in ein Möbelstück, wie es in der Figur 1 - 3 angedeutet ist, parallel zu einer Winkelhalbierenden für die Ecke 26 angeordnet.

Die Kopplungsplatte 11 hat eine zweite Führungsbahn 2, welche in der Ausführungsform der Fig. 5 bis 7 drei ineinander übergehende Abschnitte 21, 22 , 23 umfasst. Die zweite Führungsbahn 2 hat einen Anfangspunkt A2, von dem ein gerader Streckenabschnitt 21 ausgeht. Der Streckenabschnitt 21 ist parallel zu der ersten Führungsbahn 1. An den ersten geraden Abschnitt 21 schließt sich ein Kreisabschnitt 22 an. Der Kreisabschnitt ist dabei ein Viertelkreis mit dem Radius R. Der Kreisabschnitt hat seinen Mittelpunkt im Endpunkt E1 der ersten Führungsbahn 1. Schließlich hat die zweite Führungsbahn 2 einen zweiten geraden Abschnitt 23, der wiederum parallel zu der ersten Führungsbahn 1 liegt. Beide Führungsbahnen 1, 2 haben eine Einsetzöffnung 3, 4 für die hier nicht dargestellten Führungspins, welche beispielsweise an einer zweiten Kopplungsplatte angeordnet sind. Die beiden geraden Abschnitte 21, 23 der zweiten Führungsbahn 2 haben einen Abstand D1 bzw. D2 von der ersten Führungsbahn 1. Die Abstände D1 und D2 sind gleich.

In der Schnittdarstellung der Fig. 7 erkennt man, dass die Führungsbahnen in dem Material der Kopplungsplatte 11 jeweils einen Hinterschnitt 7 haben. Durch den Hinterschnitt 7 wird verhindert, dass ein Nutstein oder Führungspin, wie er in der Fig. 7 als 5 dargestellt ist, senkrecht zu der Kopplungsplatte nach oben herausrutschen kann. Insofern erfolgt eine Führung der Führungspins 5 ausschließlich entlang der Trajektorie, welche durch die Führungsbahnen 1, 2 vorgesehen sind.

Bei dem Verschieben, wie es in den Fig. 1 bis 3 dargestellt ist, liegen die beiden Führungspins zunächst an Anfangspunkten A1 und A2 vor. Bei der Translation T1 werden die Führungspins in der Führungsbahn 1 und dem geraden Abschnitt 21 relativ zueinander ortsfest geführt. Der Führungspin in der ersten Führungsbahn verbleibt während der Rotation R1 ortsfest am Endpunkt E1. Bei der Rotation R1 verläuft der zweite Führungspin in der Führungsbahn 2 entlang dem Kreisabschnitt 22. Anschließend wird der erste Führungspin in der ersten Führungsbahn 1 von E1 zu A1 verschoben, während gleichzeitig der zweite Führungspin in der Führungsbahn 2 entlang der geraden Strecke 23 zum Endpunkt E2 geführt wird. Selbstverständlich ist eine umgekehrte Führung oder Bewegung möglich. Es ergibt sich dadurch wohldefiniert eine Kombination aus Translation und Rotation und zudem eine sichere Kopplung durch die Hinterschnitte in den Führungsbahnen. Um die Nutsteine bzw. Führungspins in die Führungsbahnen einzusetzen, sind die Einsetzöffnungen 3 und 4 verbreitert bzw. vergrößert vorgesehen.

Die Fig. 8 zeigt mögliche Ausführungsformen von Führungsbahnen und Führungspins für Kopplungsanordnungen im Querschnitt. Man erkennt in der Fig. 8 eine untere Kopplungsplatte 11 und eine obere Kopplungsplatte 18. Die Kopplungsplatten 11, 18 können auch insbesondere Teil eines Möbelstücks sein oder in Platten, beispielsweise Arbeitsplatten, integriert sein. Von links nach rechts erkennt man verschiedene Querschnittsgeometrien von Führungsbahnen. Von links nach rechts ist eine Nut ohne Hinterschnitt, eine kreisförmige Nut, eine rechteckige, trapezförmige Nut und eine stufenförmige Nut dargestellt. Dabei sind die Hinterschnitte jeweils mit Pfeilen 7 angedeutet. Entlang der Längenausdehnung der Nut oder Führungsbahn, welche senkrecht zu der Papierebene verläuft, sind Nutsteine oder Führungspins 5 einsetz- oder eingreifbar. Dabei sind die Führungspins an die Geometrie der Führungsbahn angepasst. Insbesondere eignen sich Kunststoffmaterialien für die Führungsbahnen und Metallpins als Führungspins.

Die rechte Nutgeometrie umfasst eine entlang der Führungsbahn 1 abgesenkte Nut. Man erkennt eine Rinne oder welche von Kanten 25 in der oberseitungen Oberfläche der unteren Kopplungsplatte 11 definiert ist. Dadurch wird eine verbesserte Führung erzielt. Der verwendete Führungspin hat dabei einen unteren Abschnitt, der in dem Hinterschnitt 7 geführt ist und einen oberen Abschnitt, der in der (offenen) Rinne, welche in der Platte 11 vorgesehen ist, geführt ist. Der obere und untere Abschnitt mit einem Stab verbunden, wobei der obere und der untere Abschnitt einen größeren Querschnitt entlang der Stabachse haben als der Stab. Der entsprechende Führungspin 5 kann beispielsweise materialeinstückig gefertigt sein und aus einem Metall gedreht sein.

Die Figur 9 zeigt noch einmal die Relativbewegung der Führungspins und Führungsbahnen zueinander, wobei die Kopplungsanordnung, wie sie bezüglich der Figuren 1 - 6 erläutert ist, zwei Kopplungsplatten 11, 18 umfasst. Die Führungsbahnen 1, 21, 22, 23 sind in der ersten Kopplungsplatte 11, wie es auch in den Figuren 5 und 6 näherdargestellt ist vorgesehen, und die Führungspins 5, 6 sind an einer zweiten Kopplungsplatte 18 befestigt. Die Kopplungsplatten 11, 18 sind beispielsweise an Platten von Möbelstücken mit Hilfe einer Verklebung, Verschraubung oder dergleichen befestigt. Dabei zeigen die Figuren 9a bis 9c die geführten translatorischen Bewegungen T1 und T2 und die Rotation R der oberen (zweiten) Kopplungsplatte 18 gegenüber der unteren (ersten) Kopplungsplatte 11. Figur 9d zeigt die Endposition gemäß Figur 3 des mit einer entsprechenden Kopplungsanordnung ausgestatteten Möbelstücks.

Die Fig. 10 zeigt eine Schnittansicht einer weiteren Ausführungsform für Führungsbahne und -Pins. Um die Kopplung der Kopplungsplatten 11, 18 miteinander zu verbessern, ist beispielsweise die erste Führungsbahn 1 in der oberen Kopplungsplatte 18 gefertigt, und die zweite Führungsbahn 2 in der unteren Kopplungsplatte 11. Außerdem ist der erste Führungspin 5 an der ersten Kopplungsplatte 11 und der zweite Führungspin 6 an der zweiten Kopplungsplatte 18 vorgesehen.

Die Figur 11 zeigt eine Ausführungsform einer Kopplungsanordnung 101 mit zwei Kopplungsplatten 11, 18. In der ersten Kopplungsplatte 11, die links dargestellt ist, ist eine Führungsbahn 21, 22, 23 eingearbeitet, die zwei gerade Abschnitte 21, 23 umfasst und einen die beiden parallelen geraden Abschnitte 21, 23 verbindenden Kreisbogenabschnitt 22. Ein Führungspin 6 ist im Mittelpunkt des Viertelkreisbogens 22 an der Platte 11 abstehend angeordnet, und am Führungsbahnabschnitt 21 ist eine Einsetzöffnung bzw. Ausnehmung 4 vorgesehen. Die zweite Kopplungsplatte 18, die rechts dargestellt ist, umfasst eine Führungsbahn, die aus zwei geraden Abschnitte 1A, 1B, die einen rechten Winkel bilden, zusammengesetzt ist und einen Führungspin 5 zum Eingriff in die erste Führungsbahn 21, 22, 23. Eine Einsetzausnehmung 3 für den Führungspin 6 der anderen Kopplungsplatte ist an einem Ende der Führungsbahn 1A vorgesehen. Dadurch, dass die Führungsbahnen 1A, 1B bzw. 21, 22, 23 in verschiedenen Kopplungsplatten 11, 18 vorgesehen sind, ergibt sich der von den Trajektorien der in den Figuren 5, 6 und 9 gezeigten Führungsbahnen in einer Kopplungsplatte abweichende Verlauf. Die Figur 11a zeigt die beiden Kopplungsplatten 11, 18 nebeneinander mit der Sicht auf die Führungsbahnen, und Figur 11b ist eine Darstellung analog der Figur 9, wobei die teilweise verdeckten unteren Plattenelemente gepunktet angedeutet sind.

Schließlich zeigt die Fig. 12 einen Ausschnitt bzw. ein Detail einer Führungsbahn 1 in der Draufsicht. Die Führungsbahn 1 ist in eine Kopplungsplatte 11 gefräst. Die gestrichelten Linien zeigen den Hinterschnitt 7 an. Der schematisch angedeutete Nutstein oder Führungspin 5 kann ausschließlich entlang der Pfeile in der Längsrichtung der Führungsbahn 1 verschoben werden, da er durch den Hinterschnitt 7 festgehalten wird. Links erkennt man die Einsetzöffnung 3, welche einen ausreichend großen Querschnitt hat, so dass der Führungspin in die Führungsbahn 1 bzw. Führungsnut eingesetzt werden kann. Anschließend wird die Einsetzausnehmung, die beispielsweise eine Sackbohrung ist, verschlossen. Dazu ist ein Stopfen oder eine Schraube 8 vorgesehen, die als Verschlusselement wirkt. Nachdem die beiden Elemente Führungsbahn und Führungspins ineinander gesetzt sind und die Einsetzöffnungen mit beispielsweise einem Stopfen 8 verschlossen sind, ergibt sich eine sichere und zuverlässige Kopplung und Befestigung der beiden Teile zueinander.

Die Figur 13 zeigt noch weitere Ausführungsformen von Führungspins. Fig. 13a zeigt perspektivisch einen Führungspin mit einem unteren Abschnitt in der Art eines flachen Zylinders 19, der mit einem Schaft oder Stiftansatz 9 versehen ist. Durch die Rundung kann der Führungspin gut in einer Nut gleiten. Fig. 13b zeigt eine Abwandlung oder Erweiterung des Führungspins, in mehrteiliger Ausführung. Der Flachzylinder 19 hat eine axiale Öffnung 24, durch die eine Schraube 9 greift. Die Schraube 19 ist in den Schaft 9 geschraubt und erlaubt zum Beispiel eine Drehung des Zylinders in der Art eines Rades während der Verschiebe- und/oder Drehvorgänge in der jeweiligen Führungsbahn. In der Fig. 13c eine weitere Ausführungsform für einen Führungspin dargestellt. Dabei ist ein kugelförmiger Körper 5 mit einem Schaft 9 versehen. Die Kugelform erlaubt eine besonders gute Führung innerhalb von Führungsbahnen. Fig. 13d zeigt einen Führungspin, der insbesondere für einen Führungsbahnquerschnitt geeignet ist, der in Fig. 8 rechts dargestellt ist. Der Führungspin hat entlang einer Achse X einen oberen und einen unteren Flachzylinderabschnitt 19B, 19A, die durch eine Schaft 9 verbunden sind. Der Schaft 9 ist beispielsweise zum Einschrauben in eine Kopplungsplatte zumindest teilweise mit einem Gewinde versehen. In der Orientierung Figur 13 lagert die Unterseite des oberen Abschnitts 19B in einer flachen Rinne oder Nut in der Oberfläche der entsprechenden gegenüberliegenden Kopplungsplatte.

Fig. 14 zeigt eine weitere mögliche Ausgestaltung einer Kopplungsplatte im Querschnitt. Die Kopplungsplatte 11 ist aus zwei Platten aufgebaut, wobei zum Ausbilden der Führungsbahn 1 mit einem Hinterschnitt 7 eine erste Platte 11A entlang der Kontur der Führungsbahn durchbrochen ist und eine zweite Platte zum Verschließen der Durchbrüche 11B auf die erste Platte befestigt wird. Eine Einsetzöffnung für einen Nutstein oder Führungspin ist bei dieser Variante nicht erforderlich, da beim Zusammensetzen der Kopplungsanordnung zunächst die erste Platte 11A an das Möbelstück angebracht werden kann, dann die Führungspins an der zweiten (hier nicht gezeigten) Kopplungsplatte oder Möbelplatte befestigt werden und erst im letzten Fertigungsschritt die geschlossene Platte 11B befestigt wird und die offenen Nuten verschließt.

Die Figuren 15 - 17 zeigen Beispiele für Möbelstücke, die Kopplungsanordnungen, wie sie zuvor erläutert wurden, umfassen. In Figur 15 ist ein Schrank 102 gezeigt, der ein Verblendelement 25 umfasst, welches mit Hilfe der Kopplungsanordnung 10 verschließt. Figur 16 zeigt einen Flugzeug- oder Pullmannsitz 103, der einen Schwenktisch 27 umfasst. Der Schwenktisch 27 ist mit Hilfe der Kopplungsanordnung 10 in verschiedene Positionen sicher verschwenkbar. Analog einer nach unten schwenkbaren Schwenktischanordnung kann ein entsprechender Sitz auch mit einer Fußstütze ausgestattet werden, die zwischen zwei vertikalen Kopplungen, wie in es Fig. 15 angedeutet ist, gehalten wird. Ein Stuhl 104 mit horizontal verschwenkbarem Tisch ist in Figur 17 dargestellt. In den Figuren 15 und 16 ist die Schwenkebene vertikal angeordnet, während die Figur 17 ein Schwenken in der horizontalen Ebene zeigt.

Die Figur 18 zeigt eine weitere Variante einer Führungsbahngeometrie. Es sind drei Führungsbahnen 1, 2, 2' und Führungspins 5, 5', 6 vorgesehen, um eine besonders stabile Führung und Kopplung zu erzielen. Wie in Fig. 9 ist eine erste Führungsbahn 1 in der ersten Kopplungsplatte 11 als gerade Strecke vorgesehen, eine weitere Führungsbahn 2 umfasst ein gerade Strecke 21, einen Viertelkreisbogen 22 und eine gerade Strecke 23. Eine dritte Führungsbahn 2' verläuft parallel zur zweiten Führungsbahn 2' um diese herum. An der zweiten Kopplungsplatte 18 sind drei Führungspins 6, 5, 5' angeordnet, die jeweils in die zugeordnete Führungsbahn 1, 2, 2' eingreifen. Insofern ergeben sich drei Auflage- bzw. Kopplungspunkte an den Pins 6, 5, 5', wodurch eine besonders stabile Führung erzielt wird. Die geraden Abschnitte 1, 21, 21', 23, 23' verlaufen parallel zueinander, und die Kreisbogenabschnitte 22, 22' sind konzentrisch. Die Pins 6, 5, 5' bilden in Ausführungsformen ein Dreieck (hier nicht explizit dargestellt), sodass eine besonders wipp- und kippfreie Translation T1 ermöglicht wird.

Man erhält insgesamt eine robuste Führung durch die Geometrie der Führungsbahnen und Führungspins zueinander. Ein Verkanten oder Hängenbleiben ist durch die Kombination beispielsweise von runden Führungspins und runden Führungsbahnen im Querschnitt praktisch ausgeschlossen. Insgesamt ergibt sich durch die einfache Geometrie, nämlich nur von geraden und nur kreisrunden Abschnitten der Führungsbahnen, kaum ein Verkanten oder Hängenbleiben. Insofern ergibt sich ein besonders zuverlässiger Kopplungs- und Führungsmechanismus. Das Drehen und Verschieben erfolgt in einer Ebene. Obwohl die Drehung und Translation bei den Ausführungsbeispielen in der horizontalen bzw. einer vertikalen Drehachse angedeutet und erläutert wurde, ist auch eine alternative Ausgestaltung denkbar, wo die Rotationsachse horizontal vorliegt. Die Erfindung bietet eine einfache Möglichkeit, insbesondere Möbelplatten gegeneinander zu verschieben und zu drehen. Es ist ferner denkbar mehr als zwei Führungsbahnen und Führungspins vorzusehen.

Verwendete Bezugszeichen:
- 1, 2, 2': Führungsbahn
- 3, 4: Einsetzausnehmung
- 5, 6: Führungspin
- 7: Hinterschnitt
- 8: Verschlusselement
- 9: Stiftansatz
- 10: Kopplungsanordnung
- 11: Kopplungsplatte
- 12, 13: Tischplatte
- 14: Seitenbein
- 15: Wand
- 16: Stauraum
- 17: Ablagefläche
- 18: Kopplungsplatte
- 19: Flachzylinder
- 20: Schraube
- 21, 21': gerader Abschnitt
- 22, 22': Kreisbogenabschnitt
- 23, 23': gerader Abschnitt
- 24: Ausnehmung
- 25: Verblendelement
- 26: Ecke
- 27: Schwenktisch
- 100: Möbelstück
- 101: Kopplungsanordnung
- 102: Schrank
- 103: Sitz
- 104: Stuhl

- A1, A2: Anfangspunkt
- D1, D2: Abstand
- E1, E2: Endpunkt
- R1: Rotation
- R: Radius
- T1, T2: Translation
- X: Achse

## Patentansprüche

1. Kopplungsanordnung (10) für zwei relativ zueinander bewegbare Platten (12, 13), mit einer ersten und einer zweiten Führungsbahn (1, 2), und einem ersten und einem zweiten Führungspin (5, 6) zum Eingriff in die Führungsbahnen (1, 2), wobei die erste Führungsbahn (1) eine gerade Strecke mit einem Anfangspunkt (A1) und einem Endpunkt (E1) beschreibt, und die zweite Führungsbahn (2) einen ersten geraden Abschnitt (21), welcher parallel zu der ersten Führungsbahn (1) angeordnet ist, einen Kreisabschnitt (22) und einen zweiten geraden Abschnitt (23), welcher parallel zu der ersten Führungsbahn (1) verläuft, beschreibt, **dadurch gekennzeichnet, dass** ein Kreismittelpunkt des Kreisabschnitts (22) im Endpunkt (E1) der geraden Strecke der ersten Führungsbahn (1) liegt.

2. Kopplungsanordnung (10) nach Anspruch 1, wobei mindestens eine Führungsbahn (1, 2) einen Hinterschnitt (7) umfasst.

3. Kopplungsanordnung (10) nach Anspruch 1 oder 2, wobei mindesten eine Führungsbahn eine Führungsnut mit mehreren Stufen aufweist.

4. Kopplungsanordnung (10) nach einem der Ansprüche 1 - 3, wobei die Führungsbahnen (1, 2) in oder an unterschiedlichen Kopplungsplatten (11, 18) angeordnet sind.

5. Kopplungsanordnung (10) nach einem der Ansprüche 1 - 4, wobei die erste und/oder zweite Führungsbahn (1, 2) eine Einsetzausnehmung (3, 4) zum Einsetzen eines Führungspins (5, 6) in die Führungsbahn (1, 2) hat.

6. Kopplungsanordnung (1) nach Anspruch 5, ferner mit einem Verschlusselement (8) zum Einsetzen in die Einsetzausnehmung (3, 4) zum Verschließen der Einsetzausnehmung (3, 4) derart, dass ein Herausrutschen der Führungspins (5, 6) aus der Führungsbahn (1, 2) verhindert ist.

7. Kopplungsanordnung (10) nach einem der Ansprüche 1 - 6, wobei die erste und die zweite Führungsbahn (1, 2) ausschließlich gerade Abschnitte (21, 23) und Kreisbogenabschnitte (22) umfassen.

8. Kopplungsanordnung (10) nach einem der Ansprüche 1 - 7, wobei die Führungsbahnen (1, 2) in einer Kopplungsplatte (11) angeordnet sind, welche zumindest teilweise aus einem Kunststoffmaterial gefertigt ist.

9. Kopplungsanordnung (10) nach einem der Ansprüche 1 - 8, wobei die erste Führungsbahn (1) und der zweite Führungspin (6) zum Eingriff in die zweite Führungsbahn (2) in oder an einer ersten Kopplungsplatte (11) und die die zweite Führungsbahn (2) und der erste Führungspin (5) zum Eingriff in die erste Führungsbahn (1) in oder an einer zweiten Kopplungsplatte (18) angeordnet sind.

10. Kopplungsanordnung (10) nach einem der Ansprüche 1 - 9, mit einer ersten Kopplungsplatte (11), in welcher die Führungsbahnen (1, 2) angeordnet sind und einer zweiten Kopplungsplatte (18), an welcher die Führungspins (5) angeordnet sind.

11. Kopplungsanordnung (10) nach einem der Ansprüche 1 - 10, wobei eine Kopplungsplatte (11) eine erste Platte (11A) mit einer die erste Platte (11A) durchstoßenden Führungsbahn (1) und eine zweite geschlossene Platte (11B), welche auf der ersten Platte (11A) angeordnet ist und die Führungsbahn (1) einseitig verschließt, umfasst.

12. Kopplungsanordnung (10) nach einem der Ansprüche 1 - 11, wobei die Kopplungsanordnung (10) genau zwei Führungsbahnen (1, 2) und zwei Führungspins (5, 6) umfasst.

13. Kopplungsanordnung (10) nach einem der Ansprüche 1 - 12, wobei die Kopplungsanordnung (10) mindestens drei Führungsbahnen (1, 2, 2') und drei Führungspins (5, 5', 6) umfasst.

14. Möbelstück (100) mit einer ersten Platte (12) und einer zweite Platte (13), welche mit Hilfe einer Kopplungsanordnung (10) nach einem der Ansprüche 1 - 13 derart miteinander gekoppelt sind, dass von einer Ausgangsposition der Platten (12, 13) nacheinander eine geführte Translation (T1, T2) und eine geführte Rotation (R1) der Platten (12, 13) zueinander erfolgen kann.

15. Möbelstück nach Anspruch 14, wobei die erste und die zweite Platte (12, 13) zum gegenseitigen Verschwenken vertikal angeordnet sind.

## Claims

1. A coupling arrangement (10) for two panels (12, 13) that are movable relative to one another, having a first and a second guide track (1, 2) and a first and a second guide pin (5, 6) for engaging in the guide tracks (1, 2), wherein the first guide track (1) describes a straight path having a starting point (A1) and an end point (E1), and the second guide track (2) describes a first straight section (21) which is arranged parallel to the first guide track (1), a circle section (22) and a second straight section (23) which extends parallel to the first guide track (1), **characterized in that** a circle center of the circle section (22) is located at the end point (E1) of the straight path of the first guide track (1).

2. The coupling arrangement (10) as claimed in claim 1, wherein at least one guide track (1, 2) comprises an undercut (7).

3. The coupling arrangement (10) as claimed in claim 1 or 2, wherein at least one guide track has a guide groove having a plurality of steps.

4. The coupling arrangement (10) as claimed in one of claims 1-3, wherein the guide tracks (1, 2) are arranged in or on different coupling panels (11, 18).

5. The coupling arrangement (10) as claimed in one of claims 1-4, wherein the first and/or second guide track (1, 2) has an insertion recess (3, 4) for inserting a guide pin (5, 6) into the guide track (1, 2).

6. The coupling arrangement (1) as claimed in claim 5, furthermore having a closure element (8) for inserting into the insertion recess (3, 4) in order to close the insertion recess (3, 4) such that the guide pin (5, 6) is prevented from slipping out of the guide track (1, 2).

7. The coupling arrangement (10) as claimed in one of claims 1-6, wherein the first and the second guide track (1, 2) comprise only straight sections (21, 23) and arcuate sections (22).

8. The coupling arrangement (10) as claimed in one of claims 1-7, wherein the guide tracks (1, 2) are arranged in a coupling panel (11) which is manufactured at least partially from a plastics material.

9. The coupling arrangement (10) as claimed in one of claims 1-8, wherein the first guide track (1) and the second guide pin (6) for engaging in the second guide track (2) are arranged in or on a first coupling panel (11) and the second guide track (2) and the first guide pin (5) for engaging in the first guide track (1) are arranged in or on a second coupling panel (18).

10. The coupling arrangement (10) as claimed in one of claims 1-9, having a first coupling panel (11) in which the guide tracks (1, 2) are arranged and a second coupling panel (18) on which the guide pins (5) are arranged.

11. The coupling arrangement (10) as claimed in one of claims 1-10, wherein a coupling panel (11) comprises a first panel (11A) with a guide track (1) passing through the first panel (11A), and a second, closed panel (11B) which is arranged on the first panel (11A) and closes the guide track (1) on one side.

12. The coupling arrangement (10) as claimed in one of claims 1-11, wherein the coupling arrangement (10) comprises exactly two guide tracks (1, 2) and two guide pins (5, 6).

13. The coupling arrangement (10) as claimed in one of claims 1-12, wherein the coupling arrangement (10) comprises at least three guide tracks (1, 2, 2') and three guide pins (5, 5', 6).

14. A piece of furniture (100) having a first panel (12) and a second panel (13) which are connected together with the aid of a coupling arrangement (10) as claimed in one of claims 1-13 such that, from a starting position of the panels (12, 13), a guided translation (T1, T2) and a guided rotation (R1) of the panels (12, 13) with respect to one another can take place in succession.

15. The piece of furniture as claimed in claim 14, wherein the first and the second panel (12, 13) are arranged vertically for mutual pivoting.

## Revendications

1. Agencement de couplage (10) pour deux panneaux (12, 13) mobiles l'un par rapport à l'autre, comprenant une première et une seconde glissière de guidage (1, 2), et un premier et un second ergot de guidage (5, 6) destinés à venir en prise dans les glissières de guidage (1, 2), la première glissière de guidage (1) décrivant un trajet rectiligne avec un point de départ (A1) et un point final (E1), et la seconde glissière de guidage (2) décrivant un premier segment rectiligne (21), qui est disposé parallèle à la première glissière de guidage (1), un segment circulaire (22) et un second segment rectiligne (23), qui s'étend parallèle à la première glissière de guidage (1), **caractérisé en ce qu'**un centre de cercle du segment circulaire (22) se trouve sur le point final (E1) du trajet rectiligne de la première glissière de guidage (1).

2. Agencement de couplage (10) selon la revendication 1, dans lequel au moins une glissière de guidage (1, 2) comprend une contre-dépouille (7).

3. Agencement de couplage (10) selon la revendication 1 ou 2, dans lequel au moins une glissière de guidage comporte une rainure de guidage comprenant plusieurs gradins.

4. Agencement de couplage (10) selon l'une des revendications 1 à 3, dans lequel les glissières de guidage (1, 2) sont disposées dans ou sur différentes plaques de couplage (11, 18).

5. Agencement de couplage (10) selon l'une des revendications 1 à 4, dans lequel la première et/ou la seconde glissière de guidage (1, 2) possède un évidement d'insertion (3, 4) pour l'insertion d'un ergot de guidage (5, 6) dans la glissière de guidage (1, 2).

6. Agencement de couplage (1) selon la revendication 5, comprenant en outre un élément de fermeture (8) destiné à être inséré dans l'évidement d'insertion (3, 4) afin de fermer l'évidement d'insertion (3, 4) de manière à empêcher un glissement de l'ergot de guidage (5, 6) hors de la glissière de guidage (1, 2).

7. Agencement de couplage (10) selon l'une des revendications 1 à 6, dans lequel la première et la seconde glissière de guidage (1, 2) comprennent exclusivement des segments rectilignes (21, 23) et des segments en arc de cercle (22).

8. Agencement de couplage (10) selon l'une des revendications 1 à 7, dans lequel les glissières de guidage (1, 2) sont disposées dans une plaque de couplage (11), qui est fabriquée au moins en partie en matière plastique.

9. Agencement de couplage (10) selon l'une des revendications 1 à 8, dans lequel la première glissière de guidage (1) et le second ergot de guidage (6) destiné à venir en prise dans la seconde glissière de guidage (2) sont disposés dans ou sur une première plaque de couplage (11) et la seconde glissière de guidage (2) et le premier ergot de guidage (5) destiné à venir en prise dans la première glissière de guidage (1) sont disposés dans ou sur une seconde plaque de couplage (18).

10. Agencement de couplage (10) selon l'une des revendications 1 à 9, comprenant une première plaque de couplage (11), dans laquelle les glissières de guidage (1, 2) sont disposées et une seconde plaque de couplage (18), sur laquelle les ergots de guidage (5) sont disposés.

11. Agencement de couplage (10) selon l'une des revendications 1 à 10, dans lequel une plaque de couplage (11) comprend une première plaque (11A) dotée d'une glissière de guidage (1) qui passe à travers la première plaque (11A) et une seconde plaque fermée (11B), qui est disposée sur la première plaque (11A) et ferme la glissière de guidage (1) d'un côté.

12. Agencement de couplage (10) selon l'une des revendications 1 à 11, dans lequel l'agencement de couplage (10) comprend exactement deux glissières de guidage (1, 2) et deux ergots de guidage (5, 6).

13. Agencement de couplage (10) selon l'une des revendications 1 à 12, dans lequel l'agencement de couplage (10) comprend au moins trois glissières de guidage (1, 2, 2') et trois ergots de guidage (5, 5', 6).

14. Pièce de mobilier (100) comportant un premier panneau (12) et un second panneau (13), qui sont couplés l'un à l'autre à l'aide d'un agencement de couplage (10) selon l'une des revendications 1 à 13 de telle manière que, en partant d'une position de départ des panneaux (12, 13), une translation guidée (T1, T2) et une rotation guidée (R1) des panneaux (12, 13) l'un par rapport à l'autre peuvent être effectuées successivement.

15. Pièce de mobilier selon la revendication 14, dans laquelle le premier et le second panneau (12, 13) sont disposés verticalement pour pivoter mutuellement.
